# EUROPÄISCHE PATENTSCHRIFT

(11) **EP 1 593 908 B1**
(45) Veröffentlichungstag und Bekanntmachung des Hinweises auf die Patenterteilung: **05.03.2008**
(21) Anmeldenummer: 05007720.5
(22) Anmeldetag: 08.04.2005
(51) Int. Cl.: F21V 19/00

(54) **Leuchtstofflampen-Haltefeder**
Fluorescent lamp holder
Support pour lampe fluorescent

(30) Priorität: 04.05.2004 DE 102004021938
(43) Veröffentlichungstag der Anmeldung: 09.11.2005
(73) Patentinhaber: Vossloh-Schwabe Deutschland GmbH, 58509 Lüdenscheid (DE)
(72) Erfinder: Kain, Burkhard, 58511 Lüdenscheid (DE); Mews, Hans-Peter, 58511 Lüdenscheid (DE)
(74) Vertreter: Rüger, Barthelt & Abel Patentanwälte

(56) Entgegenhaltungen:
- DE-A1- 3 343 080
- DE-A1- 4 307 604
- DE-U1- 8 805 219

## Beschreibung

Die Erfindung betrifft eine Leuchtstofflampen-Haltefeder, insbesondere für einseitig gesockelte Leuchtstofflampen.

Einseitig gesockelte Leuchtstofflampen, so genannte Kompaktleuchtstofflampen, weisen häufig eine erhebliche Länge auf. Sind sie lediglich einseitig gesockelt können sie nicht ohne Weiteres in horizontaler Einbaulage verbaut werden. Es ist eine zusätzliche Haltevorrichtung erforderlich, die das dem Sockel gegenüber liegende Ende des beispielsweise u-förmig gebogenen Entladungsrohrs abstützt, damit Biegebeanspruchungen sowohl von dem Lampensockel wie auch von der Lampenfassung fern gehalten werden. Solche Biegebeanspruchungen könnten ansonsten zu erheblichen Schäden und damit zusammenhängenden Reklamationen führen.

Aus der Praxis ist es bekannt, die Enden einseitig gesockelter Leuchtstofflampen durch ein Kunststoffhalteteil abzustützen.

Dazu wird auf die DE 33 42 080 A1 verwiesen. Diese offenbart eine Leuchtstofflampen-Haltefeder aus Kunststoff für einseitig gesockelte, horizontal verbaute Leuchtstofflampen. Die Haltefeder umfasst einen Federkörper, an dem ein Befestigungsabschnitt mit einem plattenartigen Abschnitt zur unmittelbaren Befestigung an einem Leuchtengehäuse ausgebildet ist. Der plattenartige Abschnitt ist dazu mit einem Rastfuß versehen. An dem Federkörper ist ein Lampenhalteabschnitt ausgebildet ist, von dem zwei Rastfederzunge nach unterschiedlichen Seiten fortstehen.

Der Lampenhalteabschnitt ist mit dem Befestigungsabschnitt über einen mit Aussteifungsflügeln versehenen Abschnitt verbunden. An ihrer oberen, der Lampe zugewandten Seite sind die Aussteifungsflügel in ihrer Kontur an die Lampe angepasst, um so Widerlager für die Lampe zu bilden.

Z.B. aus der DE 43 07 604 A1 ist es bekannt einen Kunststoffsockel mit einer Metallfeder zu versehen. Diese Metallfeder weist Rastfederzungen und Wiederlager für die Leuchtstofflampe auf. Hierzu muss für den Kunststoffsockel jedoch ein UV-fester Kunststoff verwendet werden, denn die Leuchtstofflampen senden immer auch einen erheblichen UV-Anteil aus, der zumindest in unmittelbarer Lampenumgebung zu einer entsprechenden Beanspruchung der Kunststoffe führt.

Für mehrteilig aufgebaute Halteelemente, die beispielsweise einen Kunststoffsockel und eine von diesem getragene Metallfeder umfassen, gilt entsprechendes. Außerdem muss bei der Herstellung auf eine Verbindung zwischen dem Kunststoff und der Haltefeder geachtet werden.

Davon ausgehend ist es Aufgabe der Erfindung, eine Leuchtstofflampen-Haltefeder zu schaffen, die sich einfach und kostengünstig herstellen lässt, die stabil und dauerhaft ausgebildet ist und die einfach zu handhaben ist.

Diese Aufgabe erfüllt die Leuchtstofflampen-Haltefeder nach Anspruch 1:

Die erfindungsgemäße Leuchtstofflampen-Haltefeder ist einstückig aus federndem Metall ausgebildet. Die einstückige Herstellung kann in einem Stanzbiegeprozess erfolgen, so dass die Haltefedern ohne erforderliche Nachmontage oder sonstige Nacharbeiten maschinell fertig hergestellt werden können. Die Haltefeder weist einen Befestigungsabschnitt und einen Lampenhalteabschnitt auf. Sie ist insoweit speziell geformt und im Ganzen einstückig. Er weist keinerlei UV-empfindliche Teile auf. Demzufolge können auch nach langem Gebrauch keine versprödeten Kunststoffteile abbrechen. Im Gegenteil, es ist langfristig der sichere Sitz der Leuchtstofflampen und die Entlastung des Lampensockels sowie der Lampenfassung sicher gestellt.

Darüber hinaus ermöglicht die einteilige Bauweise der Leuchtstofflampen-Haltefeder einschließlich aller Funktionselemente nicht nur die besonders rationelle Herstellung sondern auch eine einfache und rationelle Montage an einer Lampe. Die Leuchtstofflampen-Haltefeder kann je nach Ausführungsform entweder in vorgestanzte Löcher des Leuchtengehäuses eingesteckt und mit diesen verrastet werden. Eine weitere Möglichkeit besteht darin, die Haltefeder mittels Blechschraube, metrischer Schraube oder Blindniet zu befestigen.

Vorzugsweise ist die Leuchtstofflampen-Haltefeder aus einem Chrom-Nickel-Stahl hergestellt, der gegen Wärme, UV-Strahlen, Alterung oder Korrosion unempfindlich ist und keiner galvanischen Nachbehandlung bedarf. Außerdem hat er die notwendigen Federeigenschaften.

Es wird als vorteilhaft angesehen, wenn der Lampenhalteabschnitt einen flachen Steg aufweist, dessen Fläche im Wesentlichen rechtwinklig zu dem Befestigungsabschnitt orientiert ist und von dem sich zwei Rastfederzungen in spitzem Winkel zueinander auf dem Befestigungsabschnitt hin erstrecken. Der Lampenhalteabschnitt kann dann zwischen zwei Schenkel eines u-förmig gebogenen Entladungsrohrs geschoben werden. Die Rastfederzungen gleiten aufgrund der spitzwinkligen Anstellung leicht durch den Zwischenraum der zwischen den Rohrschenkeln vorhanden ist. Die Rastfederzungen sind dabei vorzugsweise nach unterschiedlichen Seiten des Befestigungsabschnitts ausgebogen. Somit werden die Lampe und die Haltefeder automatisch zueinander zentriert.

Die Rastfederzungen erstrecken sich von dem gemeinsamen Steg zu unterschiedlichen Seiten weg und sind vorzugsweise zwischen zwei den Steg tragenden Schenkeln gehalten. Die Schenkel und der Steg bilden einen Rahmen, innerhalb dessen die Rastfederzungen freigestellt sind. Dies ergibt einen stabilen und zu der Leuchtenöffnung, d.h. dem Benutzer hin, glatten Aufbau, so dass Verletzungsgefahren bei der Handhabung minimiert sind.

Zur Verbindung des Lampenhalterabschnitts und des Befestigungsabschnitts sind vorzugsweise voneinander weg gespreizte Verbindungsschenkel vorgesehen, die an einander gegenüber liegenden Seiten des Befestigungsabschnitts ansetzen. Die Verbindungsschenkel sind vorzugsweise mit einem Knick versehen. Dies ermöglicht einerseits die Ausbildung von Schrägflächen, die als Widerlager bzw. Anlageflächen für die Rohrschenkel der Leuchtstofflampe dienen und andererseits die Ausbildung zueinander paralleler Abschnitte der Verbindungsschenkel, die wie ein Parallelogramm wirken und somit eine gewisse seitliche Nachgiebigkeit entwickeln können. Diese kann zum Toleranzausgleich genutzt werden, um zu verhindern, dass die Leuchtstofflampen-Haltefeder unerwünschte Kräfte auf die Leuchtstofflampe ausübt.

Die Befestigung kann durch Rastmittel, Einhängmittel oder auch einfach durch eine Befestigungsöffnung für eine Befestigungsschraube oder eine Niet oder dergleichen erfolgen. Der plattenartige Abschnitt sichert in allen Fällen einen sicheren Sitz der Haltefeder an einer entsprechenden ebenen Anlagefläche, beispielsweise eines Leuchtenblechs.

Weitere vorteilhafte Details von Ausführungsformen der Leuchtstofflampen-Haltefeder sind Gegenstand der Zeichnung oder der Beschreibung sowie einzelner Unteransprüche. In der Zeichnung sind Ausführungsbeispiele der Leuchtstofflampen-Haltefeder veranschaulicht. Es zeigen:
- Figur 1: eine Leuchtstofflampen-Haltefeder in einer ersten Ausführungsform im Einsatz beim Befestigen einer lediglich schematisch angedeuteten, einseitig gesockelten Leuchtstofflampe,
- Figur 2: die Haltefeder nach Figur 1 in perspektivischer Darstellung,
- Figur 3: eine abgewandelte Ausführungsform der erfindungsgemäßen Haltefeder in perspektivischer Darstellung,
- Figur 4: eine weiter abgewandelte Ausführungsform der Haltefeder in perspektivischer Darstellung und
- Figur 5: die Anwendung der Haltefeder bei einer vielrohrigen Leuchtstofflampe und im Zusammenwirken mit einer schwenkbaren Fassung in perspektivischer Darstellung.

In Figur 1 ist ein Ausschnitt aus einer Leuchte 1 veranschaulicht, zu der unter anderem ein Leuchtengehäuse 2 und eine Leuchtstofflampe 3 gehören. Die Leuchtstofflampe weist ein u-förmig gebogenes Entladungsrohr auf, dessen Schenkel 4, 5 in geringem Abstand parallel zueinander angeordnet sind. Das Entladungsrohr ist endseitig gesockelt. Der Sockel und die zugehörige Fassung sind in Figur 1 nicht weiter veranschaulicht. Im größeren Abstand zu dem Sockel, vorzugsweise etwa in der Nähe des Endes des Entladungsrohrs, bei dem die Schenkel 4, 5 untereinander verbunden sind, ist eine Haltefeder 6 vorgesehen, die das ansonsten frei schwebende Ende der Leuchtstofflampe 3 an dem Leuchtengehäuse 2 abstützt. Dies gilt sowohl für horizontal liegenden Einbau der Leuchtstofflampe 3, wie er in Figur 1 veranschaulicht ist, als auch für hängenden Einbau, wie er bei kopfstehender Figur 1 zu denken wäre, oder auch bei horizontalem Einbau mit seitlichem Lampengehäuse, wie er bei um 90° gedrehter Figur 1 zu denken ist. Die Haltefeder 6 kann auch bei vertikal angeordneter Leuchtstofflampe 3 Anwendung finden, um die Leuchtstofflampe 3 in Vertikalposition zu sichern. Dies kann insbesondere bei Verwendung von schwenkbaren Lampenfassungen von Vorteil sein. Die Haltefeder 6 ist so ausgebildet, dass sie bei allen genannten Einbaulagen eine Abstützung der Leuchtstofflampe 3 an dem Leuchtengehäuse 2 vornimmt.

Die Haltefeder 6 ist gesondert in Figur 2 veranschaulicht. Sie ist ein einstückig ausgebildetes Teil aus federndem Metall, beispielsweise Chrom-Nickel-Stahl. Sie kann in einem Stanzbiegeverfahren hergestellt werden und fertig aus einem geeigneten Umformwerkzeug fallen.

Die Haltefeder 6 weist einen Federkörper 7 auf, zu dem ein Befestigungsabschnitt 8 und ein Lampenhalteabschnitt 9 gehören. Der Lampenhalteabschnitt 9 erstreckt sich im Wesentlichen rechtwinklig zu dem Befestigungsabschnitt 8, der, wie Figur 1 veranschaulicht, vorzugsweise in der Ebene des zur Befestigung dienenden Lampengehäuses 2 liegt. Zu dem Lampenhalteabschnitt 9 gehört ein von dem Befestigungsabschnitt 8 entfernt liegender Steg 11, der über zwei äußere Schenkel 12, 13 mit einem weiteren Steg 14 verbunden ist. Die Stege 11, 14 und Schenkel 12, 13 bilden einen Rahmen, der zwei Rastfederzungen 15, 16 umgibt. Die Rastfederzungen 15, 16 sind dabei zwischen den Schenkeln 12, 13 angeordnet und endseitig an dem Steg 11 gehalten. Sie erstrecken sich, wie Figur 1 erkennen lässt, in spitzem Winkel zueinander sowie in spitzen Winkeln zu den Schenkeln 12, 13. Dies gilt sowohl für den entspannten Zustand gemäß Figur 2 als auch für den Arbeitszustand gemäß Figur 1. Die Rastfederzungen 15, 16 sind in einem Stanzvorgang von den umgebenden Rahmen frei gestellt worden und danach in unterschiedlichen Richtungen aus der von dem Rahmen vorgegebenen Ebene ausgebogen. Die Enden der Rastzungen 15, 16 sind aufeinander zu abgewinkelt. Hier ausgebildete, abgewinkelte Abschnitte 17, 18 dienen der Anlage an den Schenkeln 4, 5 der Leuchtstoffröhre, wie aus Figur 1 hervorgeht.

Von dem Steg 14 erstrecken sich Verbindungsschenkel 19, 20, 21 zu dem Befestigungsabschnitt 8. Dabei ist der mittig angeordnete Verbindungsschenkel 20 vorzugsweise breiter als die jeweils außenständig angeordneten Verbindungsschenkel 19, 21. Während die außenständigen Verbindungsschenkel parallel zueinander nach einer Seite ausgebogen sind führt der mittlere Verbindungsschenkel 20 ungefähr in einem rechten oder auch in einem spitzen Winkel zu diesen in die entgegen gesetzte Richtung. Die weg führenden Teile der Schenkel 19, 20, 21 bilden, wie insbesondere aus Figur 1 ersichtlich ist, Widerlager 22, 23, 24 für die Schenkel 4, 5 des Entladungsrohrs. Des Weiteren weisen die Schenkel 19, 20, 21 in einigem Abstand zu den Widerlagerbereichen jeweils eine Biegung auf, so dass sie in zueinander parallele Abschnitte 25, 26, 27 bilden. Diese können als Federparallelogramm angesehen werden. Die Abschnitte 25, 26, 27 der Verbindungsschenkel 19, 20, 21 führen zu einander entgegen gesetzten Kanten eines plattenförmigen Abschnitts 28, der dazu dient, die Haltefeder 6 an dem Leuchtengehäuse 2 abzustützen.

Während die Schenkel 19, 21 bei einer Biegelinie einstückig in den Abschnitt 28 übergehen ist der Schenkel 20 über eine Sickenverbindung mit dem Abschnitt 28 verbunden. Dazu weist der Abschnitt 28 eine abgewinkelte Lasche 29 auf, die von der den Verbindungsschenkel 19, 21 gegenüber liegenden Seite des Abschnitts 28 aufragt. Der Verbindungsschenkel 20 weist hingegen an seinem, dem Abschnitt 28 benachbarten Ende eine Öffnung 31 auf, die von einem abgewinkelten Ende der Lasche 29 durchgriffen ist. Dieses Ende ist an der Innenseite des Schenkels 20 umgebogen, so dass das Ende der Lasche 29 eine u-förmige Öse bildet. Aus dieser kann der Schenkel 20 nicht entkommen. Dies gilt unabhängig davon, ob er sich mit Spiel gegen die Lasche 29 bewegen kann oder ob die Lasche fest zusammengepresst ist. Der innere Teil 32 der Lasche 29 ist, bezogen auf die Längsrichtung des Verbindungsschenkels, länger als die Öffnung 31.

Zur Befestigung des Abschnitts 28 an dem Leuchtengehäuse 2 dienen beispielsweise zwei gekröpfte Einhängehaken 33, 34, die sich von einer Kante des Abschnitts 28 weg erstrecken, sowie ein Rastvorsprung 35 in Form einer Lasche mit abgewinkelter Rastzunge 36. Die Lasche ist beispielsweise aus dem Abschnitt 28 heraus gestanzt und ragt rechtwinklig zu diesem nach unten. Das freie Ende 37 ist vorzugsweise nach dem Freistellen der Rastzunge 36 zu dem Abschnitt 28 hin abgewinkelt, so dass die Rastzunge 36 nach außen und von den Einhängehaken 33, 34 weg freisteht.

Der Einsatz der Haltefeder 6 ist wie folgt:

Wie Figur 1 veranschaulicht, kann diese auf einfache Weise an einer Befestigungsöffnung 38 des Leuchtengehäuses 2 befestigt werden, indem zunächst die Einhängehaken 33, 34 in die Befestigungsöffnung 38 eingehängt und dann der Rastvorsprung 35 in einer Schwenkbewegung der Haltefeder 6 in die Befestigungsöffnung 38 eingeschwenkt wird bis die Rastzunge 36 den Rand der Befestigungsöffnung 38 hintergreift. Sodann ist die Haltefeder 6 fertig montiert.

Die Leuchtstofflampe 3 kann dann mit den Schenkeln 4, 5 an der Haltefeder 6 festgerastet werden. Dazu werden die Schenkel 4, 5 über den Lampenhalteabschnitt 9 gestreift bis sie zwischen dem Schenkel 16 und dem Widerlager 22 bzw. dem Schenkel 15 und den Widerlagern 23, 24 einrasten. In diesem Zustand ist die Leuchtstofflampe 3 noch axial verschiebbar. Sie kann nun axial verschoben werden, beispielsweise um ihren Sockel in eine entsprechende Fassung einzuführen. Desgleichen kann die Leuchtstofflampe 3 zum Entfernen aus der Fassung herausgeführt werden, indem sie axial verschoben wird. Danach kann sie von der Haltefeder 6 abgezogen werden, indem sie einfach von dem Leuchtengehäuse 2 in Figur 1 vertikal nach oben weg bewegt wird. Sie überwindet dabei die Rastwirkung der Rastfederzungen 15, 16.

Figur 3 veranschaulicht eine abgewandelte Ausführungsform der Haltefeder 6. Soweit Übereinstimmung mit der Haltefeder 6 nach Figur 1 und 2 besteht, wird unter Zugrundelegung gleicher Bezugszeichen auf die vorige Beschreibung verwiesen.

Der Unterschied zwischen der Haltefeder 6 nach Figur 3 und der vorbeschriebenen Haltefeder liegt in der Art und Weise der Befestigung derselben an dem Leuchtengehäuse 2. Zur Befestigung dienen zwei Rastvorsprünge 41, 42, die etwa mittig an dem Abschnitt 28 angeordnet sind und rechtwinklig von diesem weg ragen. Ihre Enden 43, 44 sind nach Freistellung von Rastzungen 45, 46 aufeinander zu gebogen, um das Einstecken und Einrasten der Rastvorsprünge in vorgestanzte Öffnungen des Leuchtengehäuses 2 zu erleichtern. Die Enden der Rastzungen 45, 46 können wiederum aufeinander zu gebogen sein, um notfalls auch ein Herausziehen der Haltefeder 6 aus ihrer Befestigungsöffnung, d.h. ein Lösen der Haltefeder 6 zu ermöglichen.

Während als Befestigungsmittel für die Haltefeder 6 bei den bislang diskutierten Ausführungsbeispielen Rastvorsprünge 35, 41, 42 gegebenenfalls in Verbindung mit Einhängehaken 33, 34 gedient haben, ist es, wie Figur 4 veranschaulicht, auch möglich, als Befestigungsmittel eine Befestigungsöffnung 47 beispielsweise in der Mitte des Abschnitts 28 anzuordnen. In diesem Fall können zur Befestigung Schrauben, Niete oder dergleichen herangezogen werden. Ansonsten gilt die vorstehende Beschreibung der Haltefeder nach Figur 1 und 2 entsprechend.

In Figur 5 ist eine abgewandelte Ausführungsform der Leuchtstofflampe 3 veranschaulicht. Während Figur 1 von einer zwei- oder vierrohrigen Leuchtstofflampe ausgeht, ist in Figur 5 eine sechs- oder achtrohrige Leuchtstofflampe veranschaulicht, die an einem Ende mit einem Lampensockel 51 versehen ist. Dieser ist in einer Lampenfassung 52 gehalten, die einen an dem Leuchtengehäuse 2 befestigten ruhenden Abschnitt 53 sowie einen an diesem schwenkbar gelagerten Abschnitt 54 aufweist. Die Lampenfassung 52 weist somit ein Scharnier auf, dessen Schwenkachse quer zur Längsrichtung der Leuchtstofflampe 3 verläuft. Die im Abstand zu der Lampenfassung 52 angeordnete Haltefeder 6 ist die gleiche Haltefeder wie vorstehend beschrieben. Die vorstehende Beschreibung gilt deshalb entsprechend. Die Haltefeder 6 ist dazu geeignet, das Gewicht der Leuchtstofflampe 3 zu tragen, um ein Herunterklappen derselben zu verhindern. Die Rastwirkung der Haltefeder 6 zwischen den Rohren der Leuchtstofflampe 3 sichert einen ausreichend festen Sitz. Die Haltefeder 6 ist dabei so bemessen, dass sie sowohl zwischen den Rohren zweirohriger, vierrohriger, sechsrohriger oder achtrohriger Leuchtstofflampen sicher sitzt. Die in Figur 5 veranschaulichte Ausführungsform von Lampenfassung 52 und Haltefeder 6 eignet sich bei engen Einbauverhältnissen der Leuchte. Die Lampe kann jedoch ebenfalls horizontal oder vertikal (stehend oder hängend) angeordnet werden.

Eine Leuchtstofflampen-Haltefeder 6 ist insbesondere zur Abstützung und Lagerung des freien Endes einer einseitig gesockelten Leuchtstofflampe vorgesehen. Die Haltefeder ist als Blech-Stanz-Biegeteil einstückig ausgebildet und besteht vollständig und nahtlos aus ein und demselben Material. Ihre besondere Formgebung gestattet vielfältigen Einsatz und saubere Abstützung der Leuchtstofflampe bei axialer Verschiebbarkeit derselben. Außerdem lässt sich die Haltefeder 6 besonders einfach aus einem Blechstück mit im Wesentlichen gleichmäßiger Dicke und rechteckigem Umriss herstellen. Alle Funktionsteile und -bereiche werden durch Freistellen von Federzungen und Ausbiegen derselben erzeugt. Verbindungsschenkel zwischen einem der Leuchtstofflampe 3 zugeordneten Lampenhalteabschnitt 9 und einem Befestigungsabschnitt 8 bilden einen ringförmigen Bereich, der durch eine Crimpverbindung 29, 31, 32 formschlüssig geschlossen ist. Die Crimp- oder Sickenverbindung ist in einem Stanzbiegevorgang automatisiert hergestellt.

## Patentansprüche

1. Leuchtstofflampen-Haltefeder (6), insbesondere für einseitig gesockelte, horizontal verbaute Leuchtstofflampen (3),
mit einem einstückig aus federndem Metall ausgebildeten Federkörper (7),
a. an dem ein Befestigungsabschnitt (8) mit einem plattenartigen Abschnitt (28) zur unmittelbaren Verbindung mit einem Leuchtengehäuse (2) ausgebildet ist, dem ebenfalls einstückig an dem Federkörper (7) ausgebildete Befestigungsmittel (33, 34, 35; 41, 42; 47) zugeordnet sind, und
b. an dem ein Lampenhalteabschnitt (9) ausgebildet ist, an dem wenigstens eine Rastfederzunge (16) ausgebildet ist,
c. wobei zur Verbindung des Lampenhalteabschnitts (9) mit dem Befestigungsabschnitt (8) an dem Lampenhalteabschnitt (9) voneinander weg gespreizte Verbindungsschenkel (19, 20, 21) ausgebildet sind, die Widerlager (22, 23, 24) für die Leuchtstofflampe (3) bilden,
d. wobei die Schenkel (19, 20, 21) in einigem Abstand zu den Widerlagerbereichen jeweils eine Biegung aufweisen, so dass sie in zueinander parallele Abschnitte (25, 26, 27) übergehen und zu einander entgegen gesetzten Kanten des plattenförmigen Abschnitts (28) führen,
e. so dass der Lampenhalteabschnitt (9) an zwei einander gegenüberliegenden Seiten des Befestigungsabschnitts (8) mit diesem verbunden ist.

2. Leuchtstofflampen-Haltefeder nach Anspruch 1, **dadurch gekennzeichnet, dass** der Lampenhalteabschnitt (9) einen flachen Steg (11) aufweist, dessen Fläche im Wesentlichen rechtwinklig zu dem Befestigungsabschnitt (8) orientiert ist und von dem sich zwei Rastfederzungen (15, 16) in spitzem Winkeln zueinander auf den Befestigungsabschnitt (8) hin erstrecken.

3. Leuchtstofflampen-Haltefeder nach Anspruch 2, **dadurch gekennzeichnet, dass** die Rastfederzungen (15, 16) nach unterschiedlichen Seiten des Lampenhalteabschnitts (9) ausgebogen sind.

4. Leuchtstofflampen-Haltefeder nach Anspruch 2, **dadurch gekennzeichnet, dass** die Rastfederzungen (15, 16) zwischen zwei Schenkel (12, 13) angeordnet sind, die den Steg (11) tragen.

5. Leuchtstofflampen-Haltefeder nach Anspruch 1, **dadurch gekennzeichnet, dass** die Rastfederzunge (15, 16) an ihrem Ende einen abgewinkelten Abschnitt (17, 18) aufweist, der der Abstützung der Leuchtstofflampe (3) dient.

6. Leuchtstofflampen-Haltefeder nach Anspruch 2, **dadurch gekennzeichnet, dass** jeder Rastzunge (15, 16) jeweils wenigstens ein Widerlager (22, 23, 24) zugeordnet ist.

7. Leuchtstofflampen-Haltefeder nach Anspruch 1, **dadurch gekennzeichnet, dass** die Widerlager (22, 23, 24) durch einen schräg zu dem Lampehalteabschnitt orientierten Abschnitt des jeweiligen Verbindungsschenkels (19, 20, 21) gebildet sind.

8. Leuchtstofflampen-Haltefeder nach Anspruch 1, **dadurch gekennzeichnet, dass** die Verbindung an einer Seite einstückig und an der gegenüberliegenden Seite durch eine Sickenverbindung (29, 31, 32) hergestellt ist.

9. Leuchtstofflampen-Haltefeder nach Anspruch 1, **dadurch gekennzeichnet, dass** sich von dem plattenartigen Abschnitt (28) Laschen zur Ausbildung von Rastvorsprüngen (41, 42) Laschen weg erstrecken, die das Befestigungsmittel bilden.

10. Leuchtstofflampen-Haltefeder nach Anspruch 1, **dadurch gekennzeichnet, dass** an einer Seite des Abschnitts (8) Einhängehaken (33, 34) und an der gegenüberliegenden Seite ein Rastvorsprung (35) ausgebildet sind, die das Befestigungsmittel bilden.

11. Leuchtstofflampen-Haltefeder nach Anspruch 1, **dadurch gekennzeichnet, dass** an dem Abschnitt (28) wenigstens eine Befestigungsöffnung (47) ausgebildet ist, die das Befestigungsmittel bildet.

## Claims

1. Fluorescent lamp retaining spring (6), in particular for horizontally configured fluorescent lamps (3) with a socket on one side,
with a spring body (7) made in one piece from resilient metal,
a. on which a fastening section (8) is configured with a plate-like section (28) for directly connecting to the lamp housing (2), which has associated fastening elements (33, 34, 35; 41, 42; 47) likewise configured in one piece on the spring body (7), and
b. on which a lamp holding section (9) is configured, on which at least one catch spring tongue (16) is configured,
c. wherein to connect the lamp holding section (9) to the fastening section (8) connecting legs (19, 20, 21), which are spread apart from one another and form the abutment (22, 23, 24) for the fluorescent lamp (3), are configured on the lamp holding section (9),
d. wherein the legs (19, 20, 21) respectively have a bend at some distance from the abutment regions, so that they merge into parallel sections (25, 26, 27) and guide opposing edges of the plate-shaped section (28),
e. so that the lamp holding section (9) is connected to the fastening section (8) on two opposing sides thereof.

2. Fluorescent lamp retaining spring according to claim 1, **characterised in that** the lamp holding section (9) has a flat web (11), the surface of which is oriented substantially at right angles to the fastening section (8) and from which two catch spring tongues (15,16) extend at an acute angle to one another towards the fastening section (8).

3. Fluorescent lamp retaining spring according to claim 2, **characterised in that** the catch spring tongues (15, 16) are bent out to different sides of the lamp holding section (9).

4. Fluorescent lamp retaining spring according to claim 2, **characterised in that** the catch spring tongues (15, 16) are arranged between two legs (12, 13), which support the web (11).

5. Fluorescent lamp retaining spring according to claim 1, **characterised in that** at its end the catch spring tongue (15, 16) has an angled-off section (17, 18), which serves to support the fluorescent lamp (3).

6. Fluorescent lamp retaining spring according to claim 2, **characterised in that** each catch tongue (15, 16) respectively has at least one associated abutment (22, 23, 24).

7. Fluorescent lamp retaining spring according to claim 1, **characterised in that** the abutments (22, 23, 24) are formed by a section of the respective connecting leg (19, 20, 21) oriented on an angle to the lamp holding section.

8. Fluorescent lamp retaining spring according to claim 1, **characterised in that** the connection is formed in one piece on one side and by a crimp connection (29, 31, 32) on the opposite side.

9. Fluorescent lamp retaining spring according to claim 1, **characterised in that** brackets forming the fastening element extend away from the plate-like section (28) to configure catch projections (41, 42).

10. Fluorescent lamp retaining spring according to claim 1, **characterised in that** engagement hooks (33, 34) are configured on one side of the section (8) and a catch projection (35) is configured on the opposite side to form the fastening element.

11. Fluorescent lamp retaining spring according to claim 1, **characterised in that** at least one fastening opening (47), which forms the fastening element, is configured on the section (28).

## Revendications

1. Ressort de maintien (6) dé lampe à fluorescence, en particulier pour des lampes à fluorescence (3) comportant un culot sur un seul côté et montées dans le sens horizontal,
comprenant un corps de ressort (7) réalisé d'une seule pièce en métal élastique,
a. sur lequel une partie de fixation (8) avec une partie (28) en forme de plaque est réalisée en vue de la liaison directe avec un boîtier de lampe (2), et des moyens de fixation (33, 34, 35; 41, 42; 47), également réalisés d'une seule pièce avec le corps de ressort (7), sont associés à ladite partie de fixation, et
b. sur lequel est réalisée une partie de maintien de lampe (9) comportant au moins une languette d'encliquetage élastique (16),
c. dans lequel, pour relier la partie de maintien de lampe (9) à la partie de fixation (8), la partie de maintien de lampe (9) comporte des bras de liaison (19, 20, 21) qui sont écartés et constituent des contre-appuis (22, 23, 24) pour la lampe à fluorescence (3),
d. dans lequel les bras (19, 20, 21) présentent une courbure située à distance des zones de contre-appui, de sorte qu'ils se transforment en des segments (25, 26, 27) mutuellement parallèles et mènent à des bords opposés de la partie (28) en forme de plaque,
e. de sorte que la partie de maintien de lampe (9) est reliée à la partie de fixation (8) sur deux côtés opposés de cette dernière.

2. Ressort de maintien de lampe à fluorescence selon la revendication 1, **caractérisé par le fait que** la partie de maintien de lampe (9) présente une traverse (11) plate, dont la surface est orientée sensiblement à angle droit par rapport à la partie de fixation (8) et à partir de laquelle deux languettes d'encliquetage élastiques (15, 16) s'étendent en direction de la partie de fixation (8), en formant un angle aigu entre elles.

3. Ressort de maintien de lampe à fluorescence selon la revendication 2, **caractérisé par le fait que** les languettes d'encliquetage élastiques (15, 16) sont pliées vers des côtés opposés de la partie de maintien de lampe (9).

4. Ressort de maintien de lampe à fluorescence selon la revendication 2, **caractérisé par le fait que** les languettes d'encliquetage élastiques (15, 16) sont disposées entre deux bras (12, 13) qui portent la traverse (11).

5. Ressort de maintien de lampe à fluorescence selon la revendication 1, **caractérisé par le fait que** la languette d'encliquetage élastique (15, 16) présente à son extrémité une partie coudée (17, 18) qui sert d'appui à la lampe à fluorescence.

6. Ressort de maintien de lampe à fluorescence selon la revendication 2, **caractérisé par le fait qu'**au moins un contre-appui (22, 23, 24) est associé à chaque languette d'encliquetage (15, 16).

7. Ressort de maintien de lampe à fluorescence selon la revendication 1, **caractérisé par le fait que** les contre-appuis (22, 23, 24) sont constitués d'une partie du bras de liaison (19, 20, 21) qui est inclinée par rapport à la partie de maintien de lampe.

8. Ressort de maintien de lampe à fluorescence selon la revendication 1, **caractérisé par le fait que** la liaison est réalisée d'une seule pièce sur un côté et par un assemblage par sertissage (29, 31, 32) sur le côté opposé.

9. Ressort de maintien de lampe à fluorescence selon la revendication 1, **caractérisé par le fait que** des pattes s'étendent depuis la partie (28) en forme de plaque pour former des saillies de verrouillage (41, 42) qui constituent le moyen de fixation.

10. Ressort de maintien de lampe à fluorescence selon la revendication 1, **caractérisé par le fait que** la partie (8) comporte, sur un côté, des crochets de montage (33, 34) et, sur l'autre côté, une saillie de verrouillage (35), qui forment ensemble le moyen de fixation.

11. Ressort de maintien de lampe à fluorescence selon la revendication 1, **caractérisé par le fait qu'**il est prévu dans la partie (28) au moins une ouverture de fixation (47) qui forme le moyen de fixation.
